# EUROPÄISCHE PATENTSCHRIFT

(11) **EP 2 757 216 B1**
(45) Veröffentlichungstag und Bekanntmachung des Hinweises auf die Patenterteilung: **17.05.2017**
(21) Anmeldenummer: 14152158.3
(22) Anmeldetag: 22.01.2014
(51) Int. Cl.: E05C 7/04, E05C 9/04, E05B 5/00

(54) **Schlosseinrichtung mit Riegelstangen-Betätigungshandhabe**
Lock device with espagnolette rod actuating handle
Système de serrure doté d'une poignée d'actionnement d'une barre de verrouillage

(30) Priorität: 22.01.2013 DE 102013000968
(43) Veröffentlichungstag der Anmeldung: 23.07.2014
(73) Patentinhaber: ASSA ABLOY Sicherheitstechnik GmbH, 72458 Albstadt (DE)
(72) Erfinder: Matthijs Gerard van Daalen, 8043 WL Zwolle (NL)
(74) Vertreter: Louis Pöhlau Lohrentz

(56) Entgegenhaltungen:
- EP-A2- 0 649 958
- DE-A1- 2 611 359
- DE-A1- 2 914 377
- GB-A- 127 972

## Beschreibung

Die Erfindung betrifft eine Schlosseinrichtung für eine Tür oder ein Fenster oder dergleichen. Es handelt sich hierbei jeweils um eine Tür bzw. ein Fenster mit zwei Flügeln, wobei in einem ortsfesten Rahmen ein aktiver Flügel - im folgenden als Aktivflügel bezeichnet - und ein passiver Flügel - im folgenden als Aktivflügel bezeichnet - gelagert sind. Die Schlosseinrichtung umfasst ein Aktivflügelschloss zur Montage in oder auf dem Aktivflügel und ein Passivflügelschloss zur Montage in oder auf dem Passivflügel.

Das Aktivflügelschloss weist einen Schlosskasten mit einer darin gelagerten Schlossmechanik mit einer aus- und einfahrbaren Schlossfalle und einem aus- und einfahrbaren Riegel auf. In dem Schlosskasten ist eine Anschlusseinrichtung für eine Betätigungshandhabe zum Aus- und/oder Einfahren der Schlossfalle und/oder zum Aus- und/oder Einfahren des Riegels angeordnet. Zusätzlich kann in dem Schlosskasten ein Schließzylinder, der zur Schlüsselbetätigung mit der Schlossfalle und/oder dem Riegel verbindbar ist, angeordnet sein.

Das Passivflügelschloss weist einen Schlosskasten mit darin gelagerter Schlossmechanik mit einer oberen Riegelstangen-Anschlusseinrichtung und/oder einer unteren Riegelstangen-Anschlusseinrichtung auf. Das Passivflügelschloss weist ferner eine Betätigungshandhabe auf, um die obere Riegelstangen-Anschlusseinrichtung und/oder die untere Riegelstangen-Anschlusseinrichtung zum Einfahren und/oder zum Ausfahren der unteren Riegelstange und/oder der oberen Riegelstange zu betätigen. Gegebenenfalls kann das Passivflügelschloss einen Federspeicher aufweisen, der die untere Riegelstangen-Anschlusseinrichtung und/oder die obere Riegelstangen-Anschlusseinrichtung im Sinne des Ausfahrens der Riegelstange oder im Sinne des Einfahrens der Riegelstange beaufschlagt.

Der Schlosskasten des Passivflügelschlosses weist eine Schlossfallen-Aufnahmeausnehmung zur Aufnahme der ausgefahrenen Schlossfalle des Aktivflügelschlosses auf und/oder eine Riegel-Aufnahmeausnehmung zur Aufnahme des ausgefahrenen Riegels des Aktivflügelschlosses auf.

Derartige Schlosseinrichtungen für zweiflügelige Türen sind bereits bekannt. Zum Beispiel offenbart DE 26 11 359 A1 eine derartige Schlosseinrichtung, gemäß dem Oberbegriff des Anspruchs 1. Die Riegelstangen-Betätigungshandhabe des Passivflügelschlosses ist bei den bekannten Schlössern so ausgebildet, dass sie im Stulpblech des Passivflügelschlosses versenkbar gelagert ist. In ihrer Ruhestellung steht die Betätigungshandhabe in ihrer versenkten Stellung, bei der die BetätigungsHandhabe mit der Außenseite des Stulpblechs weitgehend plan fluchtet. Zur Betätigung der Riegelstangen ist diese Betätigungshandhabe aus dem Stulpblech heraus schwenkbar. Dies erfordert eine spezielle flache Gestaltung des Handhebels, wodurch die Betätigung des Handhebels erschwert ist.

Aus der EP 0 649 958 B1 ist die Betätigungshandhabe innerhalb des Schlosskastens in eine separate Aufnahmekammer in ihrer Ruhestellung versenkbar. Dadurch ergibt sich ein relativ großes Bauvolumen.

Der Erfindung liegt die Aufgabe zugrunde, eine einfache Betätigung der Riegelstangen des Passivschlosses zu ermöglichen, ohne dass ein erhöhter Bedarf an Bauraum anfällt. Diese Aufgabe löst die vorliegende Erfindung mittels des Gegenstandes des Anspruchs 1. Wesentlich bei dieser Lösung ist, dass die Anschlusseinrichtung der Riegelstangen-Betätigungshandhabe im Schlosskasten des Passivflügelschlosses so angeordnet ist und die Riegelstangen-Betätigungshandhabe so ausgebildet ist, dass die Riegelstangen-Betätigungshandhabe in ihrer Ruhestellung, in der die obere Riegelstange und/oder die untere Riegelstange eingefahren sind bzw. ist, innerhalb der Riegelaufnahme-Ausnehmung und/oder innerhalb der Fallenaufnahme-Ausnehmung angeordnet ist.

Vorzugsweise ist die Schlosseinrichtung derart ausgestaltet, dass die Riegelaufnahme-Ausnehmung bzw. die Fallenaufnahme-Ausnehmung, mit der darin in Ruhestellung aufgenommenen Riegelstangen-Betätigungshandhabe, zugänglich ist für eine behinderungsfreie Aufnahme des ausgefahrenen Riegels und/oder der ausgefahrenen Falle des Aktivflügelschlosses (U2).

Vorzugsweise weist der Schlosskasten des Passivflügelschlosses an seinem stirnseitigen Stulpblech eine Öffnung auf, die die Eingangsöffnung der Riegel-Aufnahmeausnehmung bildet, und/oder eine Öffnung auf, die die Eingangsöffnung der Fallen-Aufnahmeausnehmung bildet. Die Anschlusseinrichtung der Riegelstangen-Betätigungshandhabe ist bei dieser Ausführung vorzugsweise im von dem Stulpblech und/oder von der Öffnung des Stulpblechs entfernten Bereich der Riegel-Aufnahmeausnehmung bzw. der Fallen-Aufnahmeausnehmung angeordnet.

Ferner kann vorgesehen sein, dass die Riegelstangen-Betätigungshandhabe in ihrer Betätigungsstellung aus der Riegel-Aufnahmeausnehmung und/oder aus der Fallen-Aufnahmeausnehmung herausstehend angeordnet ist. In dieser Betätigungsstellung sind die untere Riegelstange und/oder die obere Riegelstange eingefahren.

Vorzugsweise weist die Schlosseinrichtung eine Rückstellfeder auf. In diesem Fall ist die Betätigungshandhabe durch die Rückstellfeder beaufschlagbar. Die Rückstellfeder stellt die Riegelstangen-Betätigungshandhabe aus der Betätigungsstellung in die Ruhestellung zurück.

In bevorzugter Weise ist die Beaufschlagung der Betätigungshandhabe durch die Rückstellfeder so ausgebildet, dass bei dem Zurückstellen der Betätigungshandhabe die Riegelstangen in ihrer eingefahrenen Stellung verbleiben.

Vorzugsweise weist der Schlosskasten des Passivschlosses eine Führungsnut und/oder einen Führungsschlitz für einen mit der Betätigungshandhabe festen Führungsbolzen auf. Hierdurch wird die Handbetätigung der Betätigungshandhabe vereinfacht und einem Verklemmen der Betätigungshandhabe entgegengewirkt.

Die Betätigungshandhabe kann auch als ein im Wesentlichen L-förmiger Körper ausgebildet sein. In diesem Fall kann die Betätigungshandhabe vorteilhafterweise in ihrer Ruhestellung in der Riegel-Aufnahmeausnehmung bzw. der Fallen-Aufnahmeausnehmung so angeordnet sein, dass die beiden L-Schenkel der Betätigungshandhabe jeweils parallel zu einer Wandung oder anderweitigen Begrenzung bis zum Aufnahmeraum der Riegelaufnahme-Ausnehmung und/oder der Fallen-Aufnahmeausnehmung angeordnet sind.

Um einen Zugriff von Hand zu erleichtern, kann die Betätigungshandhabe an ihrem freien Zugriffsende abgekröpft ausgebildet sein.

Ferner kann die Betätigungshandhabe als Schwenkhandhabe oder als Schiebehandhabe ausgebildet sein.

Im Fall, dass die Betätigungshandhabe als Schwenkhandhabe ausgebildet ist, ist die Schenkhandhabe vorzugsweise als einarmiger Betätigungshebel ausgebildet.

Weiter kann vorgesehen sein, dass die Handhabe eine Anschlageinrichtung aufweist, die mit der Schlossmechanik im Sinne einer Blockierung der Schlossmechanik zusammenwirkt, wenn die Betätigungshandhabe in ihrer Ruhestellung angeordnet ist. In diesem Fall ist die Anschlageinrichtung vorzugsweise als vorspringende Nase im Bereich des Betätigungsgriffs der Handhabe ausgebildet. Insbesondere ist die vorspringende Nase in einem Bereich des Betätigungsgriffs angeordnet, der von der Öffnung abgewandt und dem Getriebe des Schlosses zugewandt ist.

In der nachfolgenden Beschreibung wird ein Ausführungsbeispiel anhand von Figuren näher erläutert. Dabei zeigen
- Fig.1: eine schematische Seitenansicht der Schlosseinrichtung mit Aktivflügelschloss und Passivflügelschloss in Schließstellung der Tür;
- Fig. 2: eine Figur 1 entsprechende Darstellung, bei der jedoch lediglich das Passivflügelschloss in der Schließstellung des Passivflügels dargestellt ist ohne Zusammenwirken mit dem Aktivflügelschloss, wie dies bei geöffnetem Aktivflügel der Fall ist;
- Fig. 3: eine Figur 2 entsprechende Darstellung des Passivflügelschlosses, wobei jedoch die Riegelstangen-Betätigungshandhabe in ihrer Betätigungsstellung dargestellt ist.

Bei dem dargestellten Ausführungsbeispiel ist die Schlosseinrichtung in einer zweiflügeligen Tür montiert. Die nicht näher dargestellte zweiflügelige Tür besteht bei dem Ausführungsbeispiel aus einem Aktivflügel 1 und einem Passivflügel 2, die in einem ortsfesten Türrahmen schwenkbar zueinander gegensinnig schwenkbar in Türbändern gelagert sind. Bei dem Aktivflügel 1 und dem Passivflügel 2 handelt es sich vorzugsweise um Anschlagschwenkflügel.

In dem Aktivflügel 1 ist ein Aktivflügelschloss 10 montiert. Das Aktivflügelschloss 10 ist in dem dargestellten Fall als Einsteckschloss ausgebildet, das in einer Aufnahmetasche des Aktivflügels 1 angeordnet ist. Das Aktivflügelschloss 10 weist hierfür einen Schlosskasten 10k auf, in dem die Schlossmechanik des Aktivflügelschlosses 10 gelagert ist. Das Aktivflügelschloss 10 weist eine Schlossfalle 10f und einen Riegel 10r auf, die über die Schlossmechanik aus dem Schlosskasten 10k ein- und ausfahrbar sind. Die Betätigung zum Ein- und Ausfahren erfolgt über eine Betätigungshandhabe 10h, die über im Schlosskasten 10k angeordnete Schlossnuss 10n anschließbar ist. An der Stirnseite ist der Schlosskasten 10k über ein Stulpblech 10b abgeschlossen. In dem Stulpblech 10b ist eine Öffnung zum Durchgriff der Schlossfalle 10f und eine weitere Öffnung zum Durchgriff des Riegels 10r.

In dem Passivflügel 2 ist ein Passivflügelschloss 20 montiert. Das Passivflügelschloss 20 ist in dem dargestellten Fall als Einsteckschloss ausgebildet, das in einer Aufnahmetasche des Passivflügels 2 angeordnet ist. Das Passivflügelschloss 20 weist hierfür einen Schlosskasten 20k auf, in dem die Schlossmechanik des Passivflügelschlosses gelagert ist. Das Passivflügelschloss 20 weist eine obere Riegelstange 20o und eine untere Riegelstange 20u auf. Diese sind an eine obere Riegelstangen-Anschlusseinrichtung 20oa bzw. an eine untere Riegelstangen-Anschlusseinrichtung 20ua angeschlossen. Die obere Riegelstangen-Anschlusseinrichtung 20oa und die untere Riegelstangen-Anschlusseinrichtung 20ua stellen Teile der Schlossmechanik des Passivflügelschlosses 20 dar, die im Schlosskasten 20k gelagert ist. Zur Betätigung der Riegelstangen 20o, 20u ist in dem Schlosskasten 20k eine Riegelstangen-Betätigungshandhabe 20h in einer Anschlusseinrichtung 20n gelagert, die im Schlosskasten 20k angeordnet ist. Die Anschlusseinrichtung 20n ist mit der oberen Riegelstangen-Anschlusseinrichtung 20oa und der unteren Riegelstangen-Anschlusseinrichtung 20ua über ein Getriebe verbunden. Das Getriebe weist in dem dargestellten Fall einen oberen Schieber 20os, der die obere Riegelstangen-Anschlusseinrichtung 20oa trägt, und einen unteren Schieber 20us, der die untere Riegelstangen-Anschlusseinrichtung 20ua trägt, auf. Die beiden Schieber 20os, 20us sind mit der Anschlusseinrichtung 20n der Riegelstangen-Betätigungshandhabe 20h über ein Getriebe verbunden, mit dem eine gegensinnige Verschiebebewegung der beiden Schieber 20os, 20us erhalten wird, wenn die an die Anschlusseinrichtung 20n angeschlossene Riegelstangen-Betätigungshandhabe 20h betätigt wird. Das Getriebe kann wie im dargestellten Fall als Hebelgetriebe oder aber auch als Zahnradgetriebe ausgebildet sein.

Der Schlosskasten 20k des Passivflügelschlosses 20 weist, wie aus Figur 1 zu erkennen ist, eine Fallen-Aufnahmeausnehmung 20f auf, in die die ausgefahrene Schlossfalle 10f des Aktivflügelschlosses 10 in der Schließstellung der Tür eingreift. Ferner weist der Schlosskasten 20k eine Riegel-Aufnahmeausnehmung 20r auf, in die der ausgefahrene Riegel 10r des Aktivflügelschlosses 10 in der Schließstellung der Tür eingreift. Das an der Stirnseite des Schlosskastens angeordnete Stulpblech 20b weist hierfür eine obere Öffnung, die die Öffnung der Fallen-Aufnahmeausnehmung 20f darstellt, und eine untere Öffnung, die die Öffnung der Riegel-Aufnahmeausnehmung 20r darstellt, auf. Die Riegelstangen-Betätigungshandhabe 20h ist, wie dies in der Darstellung in der Figur 1 erkennbar ist, innerhalb der Riegel-Aufnahmeausnehmung 20r gelagert. Hierfür ist die Anschlusseinrichtung 20n in der Riegel-Aufnahmeausnehmung 20r innerhalb im Schlosskasten 20k angeordnet.

Figur 1 zeigt die Schlosseinrichtung in der Schließstellung der Tür. In dieser Stellung greifen die Falle 10f in die Fallen-Aufnahmeausnehmung 20f und der Riegel 10f in die Riegel-Aufnahmeausnehmung 20r ein.

Die Riegelstangen-Betätigungshandhabe 20h ist in dem dargestellten Ausführungsbeispiel so ausgebildet, dass sie in ihrer Ruhestellung, in der sie versenkt im Schlosskasten 20k angeordnet ist, den Eingriff des Riegels 10r behinderungsfrei zulässt. In dem dargestellten Fall ist die Riegelstangen-Betätigungshandhabe 20h als einarmiger Betätigungshebel ausgebildet, der einen Betätigungsarm mit einem im Wesentlichen L-förmigen Griffkörper aufweist. Figur 1 zeigt die Riegelstangen-Betätigungshandhabe 20h in ihrer Ruhestellung, in der die Riegelstangen-Betätigungshandhabe 20h in der Riegel-Aufnahmeausnehmung 20r im Schlosskasten 20k versenkt angeordnet ist und die L-Schenkel des Griffskörpers parallel zu den Begrenzungen der Riegel-Aufnahmeausnehmung 20r vorliegen. Der Riegelstangen-Betätigungshandhabe 20h ist eine Führung zugeordnet, die im Schlosskasten 20k in der Riegel-Aufnahmeausnehmung 20r angeordnet ist. In dem dargestellten Fall ist die Führung als bogenförmiger Schlitz in einer Lagerplatte des Schlosskastens 20k ausgeführt. Der Schlitz dient als Führungsschlitz für einen Bolzen 20fb, der mit der Betätigungshandhabe 20h fest verbunden ist und in den Schlitz eingreift. Der Bolzen 20fb wird in dem Schlitz geführt, wenn die Betätigungshandhabe 20h geschwenkt wird.

Bevor der Aktivflügel 10 geöffnet wird, müssen der Riegel 10r und die Schlossfalle 10f in den Schlosskasten 10k des Aktivflügelschlosses 10 zurückgezogen werden. Dies kann durch Betätigung der Betätigungshandhabe 10h des Aktivschlosses 10 und gegebenenfalls über eine Schlüsselbetätigung des Schließzylinders des Aktivschlosses 10 erfolgen. Figur 2 zeigt das Passivflügelschloss 20 in dieser Stellung, in der der Riegel 10r und die Falle 10f des Aktivflügelschlosses 10 nicht mehr in die Aufnahmeausnehmungen 20f, 20r eingreifen und der Aktivflügel geöffnet ist. In dieser Stellung ist es möglich, die Riegelstangen-Betätigungshandhabe 20h aus der in Figur 2 dargestellten versenkten Ruhestellung aus der Riegel-Aufnahmeausnehmung 20r herauszuschwenken. Dies erfolgt im dargestellten Fall durch Schwenken des Handhebels 20h von Hand im Gegenuhrzeigersinn. Die ausgeschwenkte Stellung des Hebels 20h ist in Figur 3 dargestellt. Wie erkennbar ist, ist durch die Betätigung des Handhebels 20h eine Betätigung der Riegelstangen 20o, 20u erfolgt, und zwar sind die obere Riegelstange 20o und die untere Riegelstange 20u eingezogen.

Um die Betätigung des Riegelstangen-Betätigungshebels 20h zu erleichtern, weist der Riegelstangen-Betätigungshebel 20h an seinem freien Ende eine Abkröpfung auf, die einen einfachen Eingriff von Hand auf den versenkten Riegelstangen-Betätigungshebel 20h ermöglicht, um den Hebel 20h aus seiner versenkten Ruhestellung herauszuschwenken. Wie in Figur 3 erkennbar, ist mit dem Einfahren der Riegelstangen eine Feder 20fr, die die Riegelstangen 20o, 20u in Ausfahrrichtung beaufschlagt, komprimiert worden. Über diese Feder 20fr können die Riegelstangen 20o, 20u wieder in Ausfahrrichtung rückgestellt werden, sobald ein nicht dargestelltes Schaltschloss die Riegelstangen 20o, 20u für ein Ausfahren freigibt.

Zwischen dem Riegelstangen-Betätigungshebel 20h und dem oberen Schieber 20os wirkt eine Einfahrsperre auf die Riegelstange 20o ein. Diese Einfahrsperre ist im dargestellten Fall durch eine vorspringende Nase 20ha an der Rückseite des Riegelstangen-Betätigungshebels 20h gebildet. Wenn der Handhebel 20h in seiner Ruhestellung in Figur 1 versenkt in der Riegel-Aufnahmeausnehmung 20r angeordnet ist, steht der Schieber 20os der oberen Riegelstangen-Anschlusseinrichtung mit der Nase 20ha in Anschlag, so dass eine Verschiebung des oberen Schiebers 20os in Einfahrrichtung der oberen Riegelstange 20o blockiert ist. Wenn auf die obere Riegelstange 20o in Einfahrrichtung von außen, z. B. in Manipulationsabsicht, Druck aufgebracht wird, ist das Schloss 20 gegen ein Einfahren der oberen Riegelstange 20o blockiert. In einer nicht dargestellten Ausführung kann das Getriebe zwischen dem oberen Schieber 20os und dem unteren Schieber 20us so ausgestaltet sein, dass die Blockierung über die Nase 20ha auch gegen ein Einfahren der unteren Riegelstange 20u wirkt.

### Bezugszeichenliste

- 1: Aktivflügel
- 2: Passivflügel
- 10: Aktivflügelschloss
- 10b: Stulpblech
- 10f: Schlossfalle
- 10h: Betätigungshandhabe des Aktivflügelschlosses
- 10k: Schlosskasten des Aktivflügelschlosses
- 10n: Schlossnuss
- 10r: Riegel
- 20: Passivflügelschloss
- 20b: Schließblech des Passivflügelschlosses
- 20f: Fallen-Aufnahmeausnehmung
- 20fb: Bolzen
- 20fe: Feder
- 20fr: Federspeicher
- 20h: Riegelstangen-Betätigungshandhabe
- 20ha: Anschlagnase
- 20k: Schlosskasten des Passivflügelschlosses
- 20n: Anschlusseinrichtung
- 20o: obere Riegelstange
- 20oa: obere Riegelstangen-Anschlusseinrichtung
- 20os: oberer Schieber
- 20r: Riegel-Aufnahmeausnehmung
- 20u: untere Riegelstange
- 20ua: untere Riegelstangen-Anschlusseinrichtung
- 20us: unterer Schieber

## Patentansprüche

1. Schlosseinrichtung für eine Tür, ein Fenster oder dergleichen mit einem ortsfesten Rahmen mit darin gelagertem aktiven Flügel - im folgenden als Aktivflügel (1) bezeichnet - und einem passiven Flügel, im folgenden als Passivflügel (2) bezeichnet,
wobei die Schlosseinrichtung umfasst:
- ein Aktivflügelschloss (10) zur Montage in oder auf dem Aktivflügel (1) mit einem Schlosskasten (10k) mit einer darin gelagerten Schlossmechanik mit einer aus- und einfahrbaren Schlossfalle (10f) und/oder einem aus- und einfahrbaren Riegel (10r) und einer in dem Schlosskasten angeordneten Anschlusseinrichtung (10n) für eine Betätigungshandhabe (10h) zum Aus- und/oder Einfahren der Schlossfalle (10f) und/oder zum Aus- und/oder Einfahren des Riegels (10r) und gegebenenfalls mit einem Schließzylinder, der zur Schlüsselbetätigung mit der Schlossfalle (10f) und/oder dem Riegel (10r) verbindbar ist; und
- ein Passivflügelschloss (20) zur Montage in oder auf dem Passivflügel (2) mit einem Schlosskasten (20k) mit darin gelagerter Schlossmechanik mit einer oberen Riegelstangen-Anschlusseinrichtung (20oa) und/oder einer unteren Riegelstangen-Anschlusseinrichtung (20ua) und einer im Schlosskasten (20k) angeordneten Anschlusseinrichtung (20n) für eine Betätigungshandhabe (20h), um die obere Riegelstangen-Anschlusseinrichtung (20oa) und/oder die untere Riegelstangen-Anschlusseinrichtung (20ua) zum Einfahren der unteren Riegelstange (20u) und/oder der oberen Riegelstange (20o) und/oder zum Ausfahren der unteren Riegelstange (20u) und/oder der oberen Riegelstange (20o) zu betätigen, und gegebenenfalls mit einem Federspeicher (20fr), der die untere Riegelstangen-Anschlusseinrichtung (20ua) und/oder die obere Riegelstangen-Anschlusseinrichtung (20oa) beaufschlagt im Sinne des Ausfahrens der Riegelstange (20u, 20o) oder im Sinne des Einfahrens der Riegelstange (20u, 20o),
wobei der Schlosskasten (20k) des Passivflügelschlosses (20) eine Schlossfallen-Aufnahmeausnehmung (20f) zur Aufnahme der ausgefahrenen Schlossfalle (10f) des Aktivflügelschlosses (10) aufweist und/oder eine Riegel-Aufnahmeausnehmung (20r) zur Aufnahme des ausgefahrenen Riegels (10r) des Aktivflügelschlosses (10) aufweist,
**dadurch gekennzeichnet,**
**dass** die Anschlusseinrichtung (20n) der Riegelstangen-Betätigungshandhabe (20h) im Schlosskasten (20k) des Passivflügelschlosses (20) so angeordnet ist und die Riegelstangen-Betätigungshandhabe (20h) so ausgebildet ist, dass die Riegelstangen-Betätigungshandhabe (20h) in ihrer Ruhestellung, in der die obere Riegelstange (20o) und/oder die untere Riegelstange (20u) eingefahren sind bzw. ist, innerhalb der Riegel-Aufnahmeausnehmung (20r) und/oder innerhalb der Fallen-Aufnahmeausnehmung (20f) versenkt angeordnet ist.

2. Schlosseinrichtung nach Anspruch 1,
**dadurch gekennzeichnet,**
**dass** die Riegel-Aufnahmeausnehmung (20r) bzw. die Fallen-Aufnahmeausnehmung (20f), mit darin in Ruhestellung aufgenommener Riegelstangen-Betätigungshandhabe (20h), zugänglich ist für eine behinderungsfreie Aufnahme des ausgefahrenen Riegels (10r) und/oder der ausgefahrenen Falle (10f) des Aktivflügelschlosses (10).

3. Schlosseinrichtung nach einem der vorangehenden Ansprüche,
**dadurch gekennzeichnet,**
**dass** der Schlosskasten (20k) des Passivflügelschlosses (20) an seinem stirnseitigen Stulpblech eine Öffnung aufweist, die die Eingangsöffnung der Riegel-Aufnahmeausnehmung (20r) bildet und/oder eine Öffnung aufweist, die die Eingangsöffnung der Fallen-Aufnahmeausnehmung (20f) bildet, und die Anschlusseinrichtung (20n) der Riegelstangen-Betätigungshandhabe (20h) im von dem Stulpblech und/oder von der Öffnung des Stulpblechs (20b) entfernten Bereich der Riegel-Aufnahmeausnehmung (20r) bzw. der Fallen-Aufnahmeausnehmung (20f) angeordnet ist.

4. Schlosseinrichtung nach einem der vorangehenden Ansprüche,
**dadurch gekennzeichnet,**
**dass** die Riegelstangen-Betätigungshandhabe (20h) in ihrer Betätigungsstellung, in der die untere Riegelstange (20u) und/oder die obere Riegelstange (20o) eingefahren ist, aus der Riegel-Aufnahmeausnehmung (20r) und/oder aus der Fallen-Aufnahmeausnehmung (20f) herausstehend angeordnet ist.

5. Schlosseinrichtung nach Anspruch 4,
**dadurch gekennzeichnet,**
**dass** die Betätigungshandhabe (20h) durch eine Rückstellfeder (20fe) beaufschlagbar ist, die die Riegelstangen-Betätigungshandhabe (20h) aus der Betätigungsstellung in die Ruhestellung zurückstellt.

6. Schlosseinrichtung nach Anspruch 5,
**dadurch gekennzeichnet,**
**dass** die Beaufschlagung der Betätigungshandhabe (20h) durch die Rückstellfeder (20fe) so ausgebildet ist, dass bei dem Zurückstellen der Betätigungshandhabe (20h) die Riegelstangen (20u, 20o) in ihrer eingefahrenen Stellung verbleiben.

7. Schlosseinrichtung nach einem der vorangehenden Ansprüche,
**dadurch gekennzeichnet,**
**dass** der Schlosskasten (20k) des Passivschlosses (20) eine Führungsnut und/oder einen Führungsschlitz für einen mit der Betätigungshandhabe (20h) festen Führungsbolzen (20fb) aufweist.

8. Schlosseinrichtung nach einem der vorangehenden Ansprüche,
**dadurch gekennzeichnet,**
**dass** die Betätigungshandhabe (20h) als ein im Wesentlichen L-förmiger Körper ausgebildet ist, der in der Ruhestellung der Betätigungshandhabe (20h) in der Riegel-Aufnahmeausnehmung (20r) bzw. der Fallen-Aufnahmeausnehmung (20f) so angeordnet ist, dass die beiden L-Schenkel jeweils parallel zu einer Wandung oder anderweitigen Begrenzung des Aufnahmeraums der Riegel-Aufnahmeausnehmung (20r) und/oder der Fallen-Aufnahmeausnehmung (20f) angeordnet sind.

9. Schlosseinrichtung nach einem der vorangehenden Ansprüche,
**dadurch gekennzeichnet,**
**dass** die Betätigungshandhabe (20h) an ihrem freien Zugriffsende abgekröpft ausgebildet ist, um einen Zugriff von Hand zu erleichtern.

10. Schlosseinrichtung nach einem der vorangehenden Ansprüche,
**dadurch gekennzeichnet,**
**dass** die Betätigungshandhabe (20h) als Schwenkhandhabe oder als Schiebehandhabe ausgebildet ist.

11. Schlosseinrichtung nach einem der vorangehenden Ansprüche,
**dadurch gekennzeichnet,**
**dass** die Schwenkhandhabe (20h) als einarmiger Betätigungshebel ausgebildet ist.

12. Schlosseinrichtung nach einem der vorangehenden Ansprüche,
**dadurch gekennzeichnet,**
**dass** die Handhabe (20h) eine Anschlageinrichtung (20ha) aufweist, die mit der Schlossmechanik im Sinne einer Blockierung der Schlossmechanik zusammenwirkt, wenn die Betätigungshandhabe (20h) in ihrer Ruhestellung angeordnet ist.

13. Schlosseinrichtung nach Anspruch 12,
**dadurch gekennzeichnet,**
**dass** die Anschlageinrichtung (20ha) als vorspringende Nase im Bereich des Betätigungsgriffs der Handhabe (20ha) ausgebildet ist.

## Claims

1. Lock device for a door, a window or similar having a fixed frame with an active leaf mounted within it - subsequently referred to as an active leaf (1) - and one passive leaf, subsequently referred to as a passive leaf (2),
wherein the lock device comprises:
- an active leaf lock (10) for mounting in or on the active leaf (1), having a lock box (10k) with a lock mechanism mounted within it with an extendable and retractable latch (10f) and/or an extendable and retractable bolt (10r) and a connecting device (10n) arranged in the lock box for an actuating handle (10h) for extending and/or retracting the latch (10f) and/or for extending and/or retracting the bolt (10r) and, where applicable, with a lock cylinder that is able to be connected to the latch (10f) and/or the bolt (10r) for key actuation; and
- a passive leaf lock (20) for mounting in or on the passive leaf (2), having a lock box (20k) with a lock mechanism mounted within it with an upper bolt rod connecting device (20oa) and/or a lower bolt rod connecting device (20ua) and a connecting device (20n) arranged in the lock box (20k) for an actuating handle (20h) in order to actuate the upper bolt rod connecting device (20oa) and/or the lower bolt rod connecting device (20ua) for retracting the lower bolt rod (20u) and/or the upper bolt rod (20o) and/or for extending the lower bolt rod (20u) and/or the upper bolt rod (20o) and, where applicable, with a spring mechanism (20fr) which impinges the lower bolt rod connecting device (20ua) and/or the upper bolt rod connecting device (20oa) for the purpose of extending the bolt rod (20u, 20o) or for the purpose of retracting the bolt rod (20u, 20o), wherein the lock box (20k) of the passive leaf lock (20) has a latch receiving recess (20f) for receiving the extended latch (10f) of the active leaf lock (10) and/or has a bolt receiving recess (20r) for receiving the extended bolt (10r) of the active leaf lock (10),
**characterised in that**
the connecting device (20n) of the bolt rod actuating handle (20h) is arranged in the lock box (20k) of the passive leaf lock (20) in such a way and the bolt rod actuating handle (20h) is formed in such a way that the bolt rod actuating handle (20h), in its inoperative state, in which the upper bolt rod (20o) and/or the lower bolt rod (20u) are or is retracted, is arranged to be countersunk within the bolt receiving recess (20r) and/or within the latch receiving recess (20f).

2. Lock device according to claim 1,
**characterised in that**
the bolt receiving recess (20r) or the latch receiving recess (20f), with the bolt rod actuating handle (20h) received in its inoperative state, is accessible for an unrestricted reception of the extended bolt (10r) and/or the extended latch (10f) of the active leaf lock (10).

3. Lock device according to one of the preceding claims,
**characterised in that**
the lock box (20k) of the passive leaf lock (20) has an opening on its front-end lock plate which forms an entrance opening of the bolt receiving recess (20r) and/or an has an opening which forms the entrance opening of the latch receiving recess (20f), and the connecting device (20n) of the bolt rod actuating handle (20h) is arranged in the region of the bolt receiving recess (20r) or the latch receiving recess (20f) that is remote from the lock plate and/or from the opening of the lock plate (20b).

4. Lock device according to one of the preceding claims,
**characterised in that**
the bolt rod actuating handle (20h), in its actuating state, in which the lower bolt rod (20u) and/or the upper bolt rod (20o) is retracted, is arranged to protrude from the bolt receiving recess (20r) and/or from the latch receiving recess (20f).

5. Lock device according to claim 4,
**characterised in that**
the actuating handle (20h) is able to be biased by a return spring (20fe) that returns the bolt rod actuating handle (20h) from the actuating state into the inoperative state.

6. Lock device according to claim 5,
**characterised in that**
the biasing of the actuating handle (20h) by the return spring (20fe) is formed in such a way that, on returning the actuating handle (20h), the bolt rods (20u, 20o) remain in their retracted position.

7. Lock device according to one of the preceding claims,
**characterised in that**
the lock box (20k) of the passive lock (20) has a guiding groove and/or a guiding slot for a guiding bolt (20fb) fixed to the actuating handle (20h).

8. Lock device according to one of the preceding claims,
**characterised in that**
the actuating handle (20h) is formed as a substantially L-shaped body which is arranged in the inoperative state of the actuating handle (20h) in the bolt receiving recess (20r) or the latch receiving recess (20f) in such a way that the two L-legs are respectively arranged in parallel to a wall or other boundary of the receiving space of the bolt receiving recess (20r) and/or the latch receiving recess (20f).

9. Lock device according to one of the preceding claims,
**characterised in that**
the actuating handle (20h) is formed to be offset on its free grasping end in order to facilitate grasping by hand.

10. Lock device according to one of the preceding claims,
**characterised in that**
the actuating handle (20h) is formed as a pivot handle or as a sliding handle.

11. Lock device according to one of the preceding claims,
**characterised in that**
the pivot handle (20h) is formed as a one-armed actuating lever.

12. Lock device according to one of the preceding claims,
**characterised in that**
the handle (20h) has a stop device (20ha) which engages with the lock mechanism for the purpose of blocking the lock mechanism when the actuating handle (20h) is arranged in its inoperative state.

13. Lock device according to claim 12,
**characterised in that**
the stop device (20ha) is formed as a protruding nose in the region of the actuating grip of the handle (20ha).

## Revendications

1. Dispositif de serrure pour une porte, une fenêtre ou autres, avec un châssis fixe avec des battants actifs logés à l'intérieur, appelés battants actifs (1) dans la suite, et un battant passif, appelé battant passif (2) dans la suite,
le dispositif de serrure comprenant :
- une serrure de battant actif (10) destinée à être montée dans ou sur le battant actif (1) avec un boîtier de serrure (10k), avec un mécanisme de serrure logé à l'intérieur, avec un pêne déployable et rétractable (10f) et/ou un verrou déployable et rétractable (10r) et un dispositif de raccordement (10n) disposé dans le boîtier de serrure pour une poignée d'actionnement (10h) pour le déploiement et/ou la rétraction du pêne (10f) et/ou pour le déploiement et/ou la rétraction du verrou (10r) et, le cas échéant avec un cylindre de fermeture, qui peut être relié, pour l'actionnement par une clé, avec le pêne (10f) et/ou le verrou (10r) ; et
- une serrure de battant passif (20) destinée à être montée dans ou sur le battant passif (2) avec un boîtier de serrure (20k), avec un mécanisme de serrure logé à l'intérieur, avec un dispositif de raccordement de tige de verrou supérieur (20oa) et/ou un dispositif de raccordement de tige de verrou inférieur (20ua) et un dispositif de raccordement (20n) disposé dans le boîtier de serrure (20k) pour une poignée d'actionnement (20h), pour actionner le dispositif de raccordement de tige de verrou supérieur (20oa) et/ou le dispositif de raccordement de tige de verrou inférieur (20ua) pour la rétraction de la tige de verrou inférieure (20u) et/ou de la tige de verrou supérieure (20o) et/ou pour le déploiement de la tige de verrou inférieure (20u) et/ou de la tige de verrou supérieure (20o) et, le cas échéant, avec un accumulateur à ressort (20fr), qui précontraint le dispositif de raccordement de tige de verrou inférieur (20ua) et le dispositif de raccordement de tige de verrou supérieur (20oa) dans le sens du déploiement de la tige de verrou (20u, 20o), le boîtier de serrure (20k) de la serrure du battant passif (20) comprenant un évidement de logement de pêne (20f) pour le logement du pêne déployé (10f) de la serrure du battant actif (10) et/ou un évidement de logement de verrou (20r) pour le logement du verrou déployé (10r) de la serrure du battant actif (10),
**caractérisé en ce que**
le dispositif de raccordement (20n) de la poignée d'actionnement de tige de verrou (20h) est disposé dans le boîtier de serrure (20k) de la serrure du battant passif (20) et la poignée d'actionnement de tige de verrou (20h) est conçue de façon à ce que la poignée d'actionnement de tige de verrou (20h), dans sa position de repos, dans laquelle la tige verrou supérieure (20o) et/ou la tige de verrou inférieure (20u) est/sont rétractée(s), soit encastrée à l'intérieur de l'évidement de logement de verrou (20r) et/ou à l'intérieur de l'évidement de logement de pêne (20f).

2. Dispositif de serrure selon la revendication 1,
**caractérisé en ce que**
l'évidement de logement de verrou (20r) ou l'évidement de logement de pêne (20f), avec une poignée d'actionnement de tige de verrou (20h), logée à l'intérieur dans la position de repos, est accessible pour un logement sans obstacles du verrou déployé (10r) et/ou du pêne déployé (10f) de la serrure du battant actif (10).

3. Dispositif de serrure selon l'une des revendications précédentes,
**caractérisé en ce que**
le boîtier de serrure (20k) de la serrure du battant passif (20) comprend, au niveau de sa têtière côté frontal, une ouverture qui constitue d'ouverture d'entrée de l'évidement de logement de verrou (20r) et/ou comprend une ouverture qui constitue l'ouverture d'entrée de l'évidement de logement de pêne (20f) et le dispositif de raccordement (20n) de la poignée d'actionnement de tige de verrou (20h) est disposé dans partie, éloignée de la têtière et/ou de l'ouverture de la têtière (20b), de l'évidement de logement de verrou (20r) ou de l'évidement de logement de pêne (20f).

4. Dispositif de serrure selon l'une des revendications précédentes,
**caractérisé en ce que**
la poignée d'actionnement de tige de verrou (20h), dans sa position d'actionnement, dans laquelle la tige de verrou inférieure (20u) et/ou la tige de verrou inférieure (20o) est rétractée, est disposée de façon à dépasser de l'évidement de logement verrou (20r) et/ou de l'évidement de logement de pêne (20f).

5. Dispositif de serrure selon la revendication 4,
**caractérisé en ce que**
la poignée d'actionnement (20h) peut être contrainte par un ressort de rappel (20fe) qui fait revenir la poignée d'actionnement de tige de verrou (20h) de la position d'actionnement vers la position de repos.

6. Dispositif de serrure selon la revendication 4,
**caractérisé en ce que**
la contrainte de la poignée d'actionnement (20h) par le ressort de rappel (20fe) est conçue de façon à ce que, lors du retour de la poignée d'actionnement (20h), les tiges de verrou (20u, 20o) restent dans leur position rétractée.

7. Dispositif de serrure selon l'une des revendications précédentes,
**caractérisé en ce que**
le boîtier de serrure (20k) de la serrure passive (20) comprend une rainure de guidage et/ou une fente de guidage pour une tige filetée de guidage (20fb) solidaire avec la poignée d'actionnement (20h).

8. Dispositif de serrure selon l'une des revendications précédentes,
**caractérisé en ce que**
la poignée d'actionnement (20h) est conçue comme un élément globalement en forme de L, qui est disposée, dans la position de repos de la poignée d'actionnement (20h), dans l'évidement de logement de verrou (20r) ou dans l'évidement de logement de pêne (20f), de façon à ce que les deux branches du L sont chacune parallèles à une paroi ou une autre limitation de l'espace de logement de l'évidement de logement de verrou (20r) et/ou de l'évidement de logement de pêne (20f).

9. Dispositif de serrure selon l'une des revendications précédentes,
**caractérisé en ce que**
la poignée d'actionnement (20h) est coudée au niveau de son extrémité de préhension, afin de faciliter une préhension avec la main.

10. Dispositif de serrure selon l'une des revendications précédentes,
**caractérisé en ce que**
la poignée d'actionnement (20h) est conçue comme une poignée pivotante ou comme une poignée de poussée.

11. Dispositif de serrure selon l'une des revendications précédentes,
**caractérisé en ce que**
la poignée pivotante (20h) est conçue comme un levier d'actionnement à un seul bras.

12. Dispositif de serrure selon l'une des revendications précédentes,
**caractérisé en ce que**
la poignée (20h) comprend un dispositif de butée (20ha) qui interagit avec le mécanisme de la serrure afin de bloquer le mécanisme de serrure lorsque la poignée d'actionnement (20h) est dans sa position de repos.

13. Dispositif de serrure selon la revendication 12,
**caractérisé en ce que**
le dispositif de butée (20ha) est conçu comme un embout en saillie au niveau de la partie d'actionnement de la poignée (20ha).
